# EUROPÄISCHE PATENTSCHRIFT

(11) **EP 0 391 425 B1**
(45) Veröffentlichungstag und Bekanntmachung des Hinweises auf die Patenterteilung: **06.10.1993**
(21) Anmeldenummer: 90106566.4
(22) Anmeldetag: 05.04.1990
(51) Int. Cl.: B65B 51/06, H01B 13/00

(54) **Verfahren zum automatischen Anlegen eines Klebebandanfangs zwecks Bandagierens oder Bündelns sowie Vorrichtung zur Durchführung des Verfahrens**
Method to lay automatically the beginning of an adhesive tape for the purpose of wrapping or bundling up and also device to execute the method
Procédé pour placer automatiquement le début d'une bande adhésive avec le but d'appliquer des bandages ou de lier en faiseau ainsi que dispositif de réalisation du procédé

(30) Priorität: 05.04.1989 DE 3910907
(43) Veröffentlichungstag der Anmeldung: 10.10.1990
(73) Patentinhaber: Wella Aktiengesellschaft, 64295 Darmstadt (DE)
(72) Erfinder: Will, Heinrich, D-6419 Haunetal (DE)

(56) Entgegenhaltungen:
- FR-A- 2 547 103
- US-A- 3 414 451

## Beschreibung

Die Erfindung betrifft ein Verfahren nach dem Oberbegriff des Anspruchs 1 sowie eine Vorrichtung nach dem Oberbegriff des Anspruchs 2.

Eine entsprechende Vorrichtung bzw. ein entsprechendes Wickelrad ist aus der DE-A-37 10 938 bzw. aus der DE-A-38 12 973 bekannt.

Aufgabe der Erfindung ist es, die bisher manuell durchzuführende Tätigkeit des Klebebandanfanganlegens bzw. -fixierens zu Beginn eines Bandagier- oder Bündelvorgangs zu automatisieren.

Gelöst wird diese Aufgabe gemäß dem kennzeichnenden Teil des Anspruchs 1 bzw. dem kennzeichnenden Teil des Anspruchs 2. Weitere vorteilhafte Ausgestaltungen der Vorrichtung gehen aus den Unteransprüchen hervor.

Dadurch, daß das zu bandagierende oder zu bündelnde Ding - beispielsweise ein Kabelstrang - im Bereich des Bandanfangs gegen die Klebseite bis zur Wickeltischebene gedrückt wird, dann das freie Ende des Bandanfangs von der Tischebene abgehoben wird und von der nicht klebenden Seite her auf das Ding angedrückt wird, wird das Anlegen des Klebebandanfangs automatisiert.

Zur Durchführung des Verfahrens wird eine Vorrichtung mit einem Manipulator vorgeschlagen, der eine Antriebseinrichtung für Bewegungen parallel zur Achse des Wickelrads und einen Hub- und Senkschlitten für Bewegungen senkrecht zur Ebene des Wickeltisches aufweist, wobei der Manipulator mit einem Schlitten versehen ist für Bewegungen parallel zur Ebene des Wickeltisches, womit eine automatische Handhabung der Dinge zum Wickelrad hin erzielt wird.

Für ein genaueres Positionieren des Bandanfangs an das Ding sowie für eine bessere Handhabung zum manuellen Zuführen des Dings zum Manipulator ist der Greifzange des Manipulators eine Dingzuführungseinrichtung zugeordnet.

Vorteilhafterweise ist die Dingzuführungseinrichtung mit mindestens einer Greifzange versehen, wodurch zum Beispiel mittels einer Paßmarkierung ein genaues Positionieren des Bandanfangs um das Ding festgelegt werden kann.

Die Erfindung wird anhand eines Ausführungsbeispieles näher beschrieben.

Es zeigt:
- Fig. 1 bis 7: in einer Seitenansicht in verschiedenen Phasen einen Manipulator;
- Fig. 8: eine Draufsicht auf die Vorrichtung mit einem Wickelrad;
- Fig. 9: eine Seitenansicht der Vorrichtung.

In der Fig. 1 ist ein Manipulator 1 dargestellt, der in dieser Grundstellung (erste Phase) ein Ding 2 (Kabelstrang) mittels einer steuerbaren Greifzange 3 erfaßt hat und über der Tischebene 4 positioniert hat. Durch einen Schlitz 5 eines Wickeltisches 6 eines hier nicht dargestellten Wickelrads ist ein Klebebandanfang 7 hindurchgeführt und ist mit seiner nicht klebenden Seite 8 zur Wickeltischebene 4 hin geneigt. Sodann wird der Manipulator 1 so weit mit dem Ding 2 auf die Tischebene 4 hin bewegt, bis eine Berührung des Dings 2 mit der Tischebene 4 erfolgt ist. Diese Darstellung ist in der Fig. 2 als zweite Phase dargestellt.

In der dritten Phase wird das Ding 2 entlang der Tischebene 4 über den Schlitz 5 hinaus positioniert (Fig. 3).

Eine vierte Phase ist in der Fig 4 dargestellt. Hierbei wird die Klebeseite 10 durch einen gesteuerten Anlegehebel 9 betastet. Erreicht wird dies dadurch, daß der in Richtung Tischebene 4 federbelastete Anlegehebel 9 mittels eines Schlittens 11 in Richtung des Endes des Klebebandanfangs 7 gefahren wird und mittels einer Kulissenführung 12 tastend zum Klebebandanfang 7 gesteuert wird.

In der fünften Phase hebt der Anlegehebel 9 den Bandanfang 7 mittels der Adhäsionskraft der Klebbeschichtung von der Tischebene 4 weg, womit der Bandanfang 7 um ca. 90 Grad an das Ding 2 anliegt. Dies wird dadurch erreicht, daß der Schlitten 11 wieder in Richtung seiner Ausgangsposition fährt und mittels der Kulissenführung 12 in die Position gemäß der Fig. 5 gebracht wird.

Durch weiteres Fahren des Schlittens 11 in die Ausgangsposition untergreift ein Andrückhebel 13 den vom Anlegehebel 9 gehaltenen Bandanfang 7 und drückt diesen weiter um das Ding 2 herum an (Fig. 6).

Durch weiteres Fahren des Schlittens 11 in die Ausgangsposition wird der Andrückhebel 13 in die Position gemäß der Fig. 7 gebracht, was dadurch geschieht, daß während des Fahrens des Schlittens 11 ein Anschlagstift 14 gegen einen Schenkel 15 des Andrückhebels 13 um die Achse 16 stößt und mittels eines Sperrhebels 17 in der Position nach der Fig. 7 gehalten wird.

Gemäß der in der Fig. 4 dargestellten Position des Sperrhebels 17 wird dieser am Hebelende 18 durch eine Wand 19 betätigt, wodurch durch das andere Hebelende 20 der Andrückhebel 13 in Richtung der Tischebene 4 ausgelöst wird. Der Andrückhebel 13 kann aber durch eine darunterliegende Führungssperre 21 noch nicht in Richtung der Tischebene 4 springen, erst nach Erreichen des Endes der Führungssperre, was im weiteren Verlauf der Bewegung des Schlittens 11 nach der Fig. 5 geschieht.

Zum Führen des Schlittens 11 ist eine Führung 22 vorgesehen, wobei der Schlitten 11 mittels einer Zahnstange 23 und eines Zahnrads 24 angetrieben wird.

Nach der siebten Phase gemäß der Fig. 7 wird in einer achten Phase die Greifzange 3 geöffnet und der Manipulator 1 in eine Grundstellung zurückgefahren.

In einer vergrößerten Darstellung gemäß der Fig. 7 A ist das mit einem Bandanfang 7 umwickelte Ding 2 dargestellt und kann gemäß der Vorrichtung zum Bandagieren nach der DE-37 10 938-A1 bandagiert bzw. gebündelt werden, wobei vor dem Öffnen der Greifzange 3 das Ding 2 entsprechend fixiert werden muß.

In einer Gesamtansicht ist die Vorrichtung zur Durchführung des Verfahrens in der Fig. 8 dargestellt. Für Bewegungen des Manipulators 1 parallel zur Achse X des Wickelrads 25 ist eine Antriebseinrichtung 26 vorgesehen, an der ein Hub- und Senkschlitten 27 für Bewegungen senkrecht zur Ebene des Wickeltisches 6 angeordnet ist. Für Bewegungen des Manipulators 1 parallel zur Ebene des Wickeltisches 6 ist der Schlitten 11 vorgesehen, der über einen Hubzylinder 28 angetrieben und gesteuert wird. Durch einen weiteren Hubzylinder 29' werden die beiden Greifzangen 3 gesteuert. Mit den beiden Greifzangen 3 korrespondiert eine Dingzuführungseinrichtung 29, die mit zwei Greifzangen 30 versehen ist. Zwischen diesen beiden Greifzangen 30 ist eine Paßmarkierung 31 vorgesehen, die den Punkt des Bandanlegens anzeigt.

Im folgenden wird die Funktionsweise der Vorrichtung näher erläutert:

Nach Einlegen eines Dings 2 bzw. eines Kabelstrangs in die offenen Greifzangen 30 schließen diese und die Dingzuführungseinrichtung 29 übergibt das Ding 2 in die offenen Greifzangen 3 des Manipulators 1, worauf dann die Greifzangen 3 schließen und dann erst die Greifzangen 30 der Dingzuführungseinrichtung 29 sich öffnen. Sodann wird der Manipulator 1 mittels der Antriebseinrichtung 26 in das Wickelrad 25 über der Tischebene 4 positioniert. Diese Stellung ist in der Fig. 1 dargestellt. Nach Erreichen der Position gemäß der Fig. 2 wird mittels der Schlittenbewegung die Stellung nach der Fig. 4 erreicht (siehe auch vorherige Beschreibung zu den Fig. 1 bis 7!).

Weitere Einzelheiten gehen aus der Fig. 9 hervor.

## Patentansprüche

1. Verfahren zum automatischen Anlegen eines Klebebandanfangs von einer Spule an ein oder mehrere längliche Dinge zwecks Bandagierens oder Bündelns, wobei der Klebebandanfang durch einen Schlitz eines Wickeltisches eines Wickelrades hindurchgeführt ist und anfangs mit seiner nichtklebenden Seite zur Wickeltischebene hin geneigt ist oder anliegt, **dadurch gekennzeichnet**,
- daß in einer ersten Phase das Ding (2) mittels einer steuerbaren Greifzange (3) eines Manipulators (1) erfaßt und über die Tischebene (4) positioniert wird (Fig. 1);
- daß in einer zweiten Phase der Manipulator (1) so weit mit dem Ding (2) auf die Tischebene (4) hin bewegt wird, bis eine Berührung des Dings (2) mit der Tischebene (4) erfolgt ist (Fig. 2);
- daß in einer dritten Phase das Ding (2) entlang der Tischebene (4) über den Schlitz (5) hinaus positioniert wird (Fig. 3);
- daß in einer vierten Phase die Klebeseite (10) des Bandanfangs (7) durch einen gesteuerten Anlegehebel (9) des Manipulators (1) betastet wird (Fig. 4);
- daß in einer fünften Phase der Anlegehebel (9) den Bandanfang (7) mittels der Adhäsionskraft der Klebbeschichtung von der Tischebene (4) weg teilweise an das Ding 2 anlegt (Fig. 5);
- daß in einer sechsten Phase ein Andrückhebel (13) den vom Anlegehebel (9) gehaltenen Bandanfang (7) untergreift und den Bandanfang (7) weiter um das Ding (2) herum andrückt (Fig. 6);
- daß in einer siebenten Phase der Manipulator (1) das Ding (2) freigibt und in eine Warteposition gebracht wird.

2. Vorrichtung zur Durchführung eines Verfahrens zum automatischen Anlegen eines Klebebandanfangs von einer Spule an ein oder mehrere längliche Dinge zwecks Bandagierens oder Bündelns, wobei der Klebebandanfang durch einen Schlitz eines Wickeltisches eines Wickelrades hindurchgeführt ist und anfangs mit seiner nichtklebenden Seite zur Wickeltischebene hin geneigt ist oder anliegt, **gekennzeichnet** durch folgende Merkmale:
a) die Vorrichtung ist mit einem ortsveränderbaren Manipulator (1) versehen zum Erfassen und zum Hinführen mindestens eines Dings (2) zum Wickeltisch (6);
b) der Manipulator (1) ist mit mindestens einer steuerbaren Greifzange (3) versehen zum Erfassen mindestens eines Dings (2);
c) der Manipulator (1) weist einen gesteuerten Anlegehebel (9) auf, der die Klebeseite (10) betastet und mittels der Adhäsionskraft den Bandanfang (7) teilweise an das Ding (2) anlegt;
d) der Manipulator (1) ist mit einem steuerbaren Andrückhebel (13) versehen, der den vom Anlegehebel (9) gehaltenen Bandanfang (7) untergreift und das Band (7) um das Ding (2) weiter herum anlegt.

3. Vorrichtung nach Anspruch 2, **dadurch ge-** **kennzeichnet**, daß dem Manipulator (1) eine Antriebseinrichtung (26) für Bewegungen parallel zur Achse (X) des Wickelrads (25) und ein Heb- und Senkschlitten (27) für Bewegungen senkrecht zur Ebene des wickeltisches (6) zugeordnet sind, und daß der Manipulator (1) mit einem Schlitten (11) versehen ist für Bewegungen parallel zur Ebene des Wickeltisches (6)

4. Vorrichtung nach Anspruch 2 oder/und Anspruch 3, **dadurch gekennzeichnet**, daß der Greifzange (3) eine Dingzuführungseinrichtung (29) zugeordnet ist.

5. Vorrichtung nach Anspruch 4, **dadurch ge-** **kennzeichnet**, daß die Dingzuführungsein- richtung (29) mit mind- einer Greifzange (30) versehen ist.

## Claims

1. A method for automatically applying the beginning of an adhesive tape from a reel to one or more oblong objects for the purpose of wrapping or bundling up, the beginning of the adhesive tape being guided through a slot of a winding table of a winding wheel, and its non-adhesive side initially being inclined towards or adjoining the winding table plane, characterised
- in that in a first phase the object (2) is gripped by means of controllable gripping tongs (3) of a manipulator (1) and is positioned above the table plane (4) (Fig. 1);
- in that in a second phase the manipulator (1) is moved with the object (2) towards the table plane (4) until contact of the object (2) with the table plane (4) has occurred (Fig. 2);
- in that in a third phase the object (2) is positioned along the table plane (4) beyond the slot (5) (Fig. 3);
- in that in a fourth phase the adhesive side (10) of the beginning (7) of the tape is touched by a controlled application lever (9) of the manipulator (1) (Fig. 4);
- in that in a fifth phase the application lever (9) partially applies the beginning (7) of the tape to the object (2) by means of the adhesiveness of the adhesive coating away from the table plane (4) (Fig. 5);
- in that in a sixth phase a pressing lever (13) grips the beginning (7) of the tape, held by the application lever (9), from beneath and presses the beginning (7) of the tape further around the object (2) (Fig. 6);
- in that in a seventh phase the manipulator (1) releases the object (2) and is moved into a waiting position.

2. A device for implementing a method for automatically applying the beginning of an adhesive tape from a reel to one or more oblong objects for the purpose of wrapping or bundling up, the beginning of the adhesive tape being guided through a slot of a winding table of a winding wheel, and its non-adhesive side initially being inclined towards or adjoining the winding table plane, characterised by the following features:
a) the device is provided with a manipulator (1), whose position is variable, for gripping and bringing at least one object (2) to the winding table (6);
b) the manipulator (1) is provided with at least one set of controllable gripping tongs (3) for gripping at least one object (2);
c) the manipulator (1) has a controlled application lever (9) which touches the adhesive side (10) and by means of the adhesiveness applies the beginning (7) of the tape partially to the object (2);
d) the manipulator (1) is provided with a controllable pressing lever (13) which grips the beginning (7) of the tape, held by the application lever (9), from beneath and applies the tape (7) further around the object (2).

3. A device according to claim 2, characterised in that there is associated with the manipulator (1) a driving means (26) for movements parallel to the axis (X) of the winding wheel (25) and a lifting and lowering sliding carriage (27) for movements perpendicular to the plane of the winding table (6), and in that the manipulator (1) is provided with a sliding carriage (11) for movements parallel to the plane of the winding table (6).

4. A device according to claim 2 and/or claim 3, characterised in that there is associated with the gripping tongs (3) an object feeding means (29).

5. A device according to claim 4, characterised in that the object feeding means (29) is provided with at least one set of gripping tongs (30).

## Revendications

1. Procéde d'application automatique de l'amorce d'une bande adhesive depuis un rouleau sur un ou plusieurs objets allongés en vue d'enrubanner ou de former des paquets, l'amorce de la bande adhésive étant introduite par la fente de la table d'enroulement d'une roue d'enroulement et est au début inclinée avec sa face non adhésive vers le plan de la table d'enroulement ou y est appliqué, caractérisé en ce que:
- dans une première phase, l'objet (2) est saisi au moyen de pinces de saisie (3) commandables d'un manipulateur (1) et est positionné au dessus du plan de la table (4) (figure 1);
- dans une deuxième phase, le manipulateur (1) se déplace vers le plan de la table (4) avec l'objet jusqu'à obtenir une mise en contact de l'objet (2) avec le plan de la table (4) (figure 2);
- dans une troisième phase, l'objet (2) est positionné le long du plan de la table (4), au delà de la fente (5) (figure 3);
- dans une quatrième phase, le côté collant (10) de l'amorce de bande (7) est appliquée par un levier d'application commandable (9) du manipulateur (1) (figure 4);
- dans une cinquième phase, le levier d'application (9) appuie partiellement l'amorce de la bande (7), au moyen de la force d'adhésion de la couche de colle, depuis le plan de la table (4) sur l'objet (2);
- dans une sixième phase, un levier de serrage (13) saisit par dessous l'amorce de bande (7) maintenue par le levier d'application (9) et continue à appuyer l'amorce de bande (7) autour de l'objet (2) (figure 6);
- dans une septième phase, le manipulateur (1) libère l'objet (2) et se place en position d'attente.

2. Dispositif de mise en oeuvre d'un procédé d'application automatique de l'amorce d'une bande adhésive a partir d'un rouleau sur un ou plusieurs objets allongés en vue d'enrubanner ou de former des paquets, l'amorce de la bande adhésive étant guidée par la fente d'une table d'enroulement d'une roue d'enroulement et est d'abord inclinée avec sa face non adhésive sur le plan de la table d'enroulement ou y est appuyé, caractérisé par les dispositions suivantes:
a) le dispositif est muni d'un manipulateur mobile (1) pour l'application et pour l'amenée d'au moins un objet sur la table d'enroulement (6);
b) le manipulateur (1) est muni d'une pince de saisie commandable (3) pour attraper au moins un objet (2)
c) le manipulateur (1) comporte un levier d'application commandé (9) qui pâlpe le côté adhésif (10) et place partiellement l'amorce de la bande (7), au moyen de la force d'adhésion, sur l'objet (2);
d) le manipulateur (1) est muni d'un levier de pression (13) qui saisit par dessous l'amorce de la bande (7) maintenue par le levier d'application (9) et continue à appliquer la bande autour de l'objet (2).

3. Dispositif selon la revendication 2, caractérisé en ce qu'au manipulateur (1) sont associés un dispositif d'entraînement (26) pour des déplacements parallèles à l'axe (x) de la roue d'enroulement (25) et d'un coulisseau d'allée et venue (27) pour des mouvements perpendiculaires au plan de la table d'enroulement, et en ce que le manipulateur (9) est muni d'un coulisseau (11) pour des mouvements parallèles au plan de la table d'enroulement (6).

4. Dispositif selon la revendication 2 et/ou la revendication 3, caractérisé en ce qu'à la pince de saisie (3) est associé un dispositif (29)de guidage de l'objet.

5. Dispositif selon la revendication 4, caractérisé en ce que le dispositif (29) de guidage d'objet est muni d'une pince de saisie (30)
